# EUROPÄISCHE PATENTANMELDUNG

(11) **EP 2 333 418 A1**
(43) Veröffentlichungstag der Anmeldung: **15.06.2011**
(21) Anmeldenummer: 09401049.3
(22) Anmeldetag: 14.12.2009
(51) Int. Cl.: F24C 3/08

(54) **Backhofen und Gasbrennereinrichtung insbesondere für einen Backhofen**

(71) Anmelder: Miele & Cie. KG, 33332 Gütersloh (DE)
(72) Erfinder: Schalück, Matthias, 33378 Rheda-Wiedenbrück (DE)

(57) **Zusammenfassung**

Gasbrennereinrichtung, sowie damit ausgerüsteter Backofen bzw. Herd, wobei die Gasbrennereinrichtung zum Beheizen eines Innenraumes eines Haushaltsgerätes dient und wenigstens ein Brennerrohr umfasst. Das Brennerrohr (9) weist ein Trägerprofil (10) und ein damit verbundenes Gasaustrittsblech (11) auf. In dem Gasaustrittsblech sind Löcher (13) zum Gasaustritt vorgesehen.

## Beschreibung

Die vorliegende Erfindung betrifft eine Gasbrennereinrichtung zum Beheizen eines Innenraumes eines Haushaltsgerätes und ein mit einer solchen Gasbrennereinrichtung ausgerüstetes Haushaltsgerät und insbesondere einen Backofen. Dabei umfasst die Gasbrennereinrichtung wenigstens ein Brennerrohr.

Bekannte Gasbrenner werden benutzt, um den Innenraum eines Backofens durch die bei einer Verbrennung von Gas freiwerdende Energie zu erhitzen. Bekannte Gasbrenner weisen röhrenförmige Gasbrennerrohre auf, in denen Flammdüsen vorgesehen sind, durch die das zu verbrennende Gas austritt.

Die EP 0 860 658 B1 offenbart einen gasbeheizten Backofen, bei dem das Gasbrennerrohr seitlich geführte Flammdüsen aufweist. Für die Herstellung der Gasbrennerrohre und die Einbringung der Flammdüsen in die Gasbrennerrohre sind verschiedene Verfahren üblich.

Ein Problem bei der Fertigung von Brennerrohren ist die Bildung von Löchern mit etwa elliptischem Querschnitt an den Biegeradien des Brennerrohrs. Dadurch ergibt sich eine ungleichmäßige Flammenverteilung auf dem Umfang des Brennerrohres, was wiederum eine ungleichmäßige Wärmeverteilung im Backofen erzeugt.

Ein elliptischer Querschnitt tritt auf, wenn mit kreisförmigen Löchern versehene Rohre gebogen werden. Die ursprünglich kreisförmigen Löcher werden im Bereich der Biegung verzerrt und nehmen einen elliptischen Querschnitt an.

Um perfekt runde Löcher als Flammdüsen zu erhalten, können die Löcher durch Lasereinsatz eingebrannt werden. Dieses Verfahren ist aber aufwendig und kostspielig. Außerdem bohrt bzw. strahlt der Laser nach dem Fertigstellen eines gewünschten Loches weiter und kann so dahinter liegendes Material beschädigen. Dies zu verhindern ist mühsam und erfordert einen hohen technischen und zeitlichen Aufwand. Ein mechanisches Bohren der Löcher führt in wirtschaftlicher Hinsicht auch zu keinem besseren Ergebnis, da dieses Verfahren ebenfalls aufwendig und auch sehr zeitintensiv ist.

Aufgabe der Erfindung ist es daher, eine Gasbrennereinrichtung zum Beheizen eines Innenraumes eines Haushaltsgerätes und ein damit ausgerüstetes Haushaltsgerät zur Verfügung zu stellen, die bzw. das kostengünstiger herzustellen ist. Insbesondere soll ein gleichmäßiges Brennverhalten erzielbar sein.

Diese Aufgabe wird durch eine erfindungsgemäß ausgeführte Gasbrennereinrichtung mit den Merkmalen des Anspruchs 1 gelöst. Das erfindungsgemäße Haushaltsgerät ist Gegenstand von Anspruch 11. Vorteilhafte Ausführungen der Erfindung sind in den Unteransprüchen ausgeführt. Weitere Vorteile und Merkmale der Erfindung ergeben sich aus dem Ausführungsbeispiel.

Die erfindungsgemäße Gasbrennereinrichtung dient zum Beheizen eines Innenraumes eines Haushaltsgerätes und insbesondere eines Backofens. Die Gasbrennereinrichtung weist wenigstens ein Brennerrohr auf, wobei das Brennerrohr wenigstens ein Trägerprofil und wenigstens ein damit verbundenes Gasaustrittsblech umfasst, in welchem Löcher zum Gasaustritt vorgesehen sind.

Diese Konstruktionsweise erlaubt eine getrennte Fertigung und Lagerung von Trägerprofil und Gasaustrittsblech. Das Trägerprofil kann mit einer größeren Blechstärke ausgeführt werden als das Gasaustrittsblech, wodurch Kosten eingespart werden können. Auch eine getrennte Fertigung wird möglich. Das erspart zusätzlich Material und Kosten.

Die Löcher im Gasaustrittsblech werden besonders bevorzugt gestanzt. Dadurch wird es möglich, kostengünstig Gasaustrittsbleche auch mit einer Vielzahl von Löchern bei großer Präzision und mit hoher Fertigungsgeschwindigkeit herzustellen. Größe und Geometrie der Löcher können dabei auf einem Blech auch unterschiedlich ausgeführt sein.

Das Trägerprofil ist insbesondere mit dem wenigstens einen Gasaustrittsblech gasdicht verbunden. Gasdichte Verbindungen gewährleisten eine gleichmäßige Versorgung. Diese Verbindung wird bevorzugt durch Schweißen oder Bördeln hergestellt. Eine Schraubverbindung zwischen Trägerprofil und dem wenigstens einen Gasaustrittsblech ist auch möglich, kann aber gegebenenfalls den Einsatz von Dichtungen erfordern. Die Verbindung sollte auch bei den auftretenden Temperaturen im Betrieb ständig gasdicht bleiben.

Das Trägerprofil ist insbesondere als Hutschiene ausgeführt, wobei das Gasaustrittsblech vorzugsweise als Flachblech ausgeführt ist. In der besonders bevorzugten Ausführung ist die Hutschiene als U-förmiges Profil ausgeführt, das zwei ebene Auflageflächen aufweist. Die Auflageflächen dienen zur Auf- bzw. Anlage des Gasaustrittsblechs. Durch diese Konstruktion ist eine einfache Positionierung des Gasaustrittsblechs auf dem Trägerprofil möglich, was insbesondere für die Fertigung wichtig ist. Eine Durchführung weiterer Fertigungsschritte wird hierdurch wesentlich vereinfacht. Durch die Ausführung des Gasaustrittsblechs als Flachblech wird es kostengünstig in der Beschaffung. Das Stanzen der Löcher wird dadurch erheblich erleichtert.

Das Gasaustrittsblech und das Trägerprofil weisen vorteilhafter Weise unterschiedliche Blechstärken auf. Die unterschiedlichen Blechstärken sind aufgrund der unterschiedlichen thermischen und mechanischen Beanspruchung möglich und erlauben eine kostenmäßige Optimierung. Das Trägerprofil weist eine etwas größere Wandstärke auf und dient auch zur Stabilisierung, während das Gasaustrittsblech sehr dünn sein kann.

Das Gasaustrittsblech weist insbesondere eine Dicke von etwa 0,2 mm bis etwa 1,0 mm auf. Vorzugsweise liegt die Dicke zwischen 0,3 mm und 0,7 mm. In der besonders bevorzugten Ausführung weist das Gasaustrittsblech eine Dicke von 0,4 mm bis 0,6 mm auf.

Ein besonders großer Vorteil der geringen Blechdicke des Gasaustrittsblechs liegt darin, dass das Flammenbild sehr positiv beeinflusst wird.

Das Gasaustrittsblech wird durch Biegen - abschnittsweise - der äußeren Kontur des Trägerprofils angepasst.

Auch bei einem dünnen Gasaustrittsblech werden an den Biegestellen die ursprünglich kreisförmigen Löcher verzerrt. Die zuvor kreisförmige Gestalt der Löcher verändert sich leicht zu einer etwas unrunden Gestalt. Die Größe der Verzerrung hängt aber von der Blech- bzw. Wandstärke ab. Aufgrund der erheblich geringeren Dicke des Gasaustrittsblechs ist dieser Effekt nur sehr gering und kaum zu beobachten.

Im Unterschied zum Stand der Technik, bei dem große Wandstärken zu stark ellipsenförmigen Löcher führen, können die Flammdüsen bei einem erfindungsgemäßen Brennerohr sehr viel gleichmäßiger ausgebildet sein, sodass ein gleichmäßiges Flammenbild ermöglicht wird.

Stark elliptische Löcher haben einen anderen Gasaustritt als kreisförmige Löcher. Durch ellipsenförmige Löcher kann eine ungleichmäßige Flamme und ein ungleichmäßiges Flammenbild über einem Umfang des Gasaustrittsblechs entstehen. Dieser Effekt wird bei der erfindungsgemäßen Variante praktisch vollständig vermieden. Wird dagegen ein fertiges Rohr umgebogen, treten Verzerrungen als Folge der Wanddicke auf, die erheblich größer sind.

Bei Backöfen ist ein definiertes und reproduzierbares Flammenbild wichtig, da bei einem nicht definierten Flammenbild eine unvollständige Verbrennung einsetzen kann, bei der sogar giftiges Kohlenmonoxyd entstehen kann.

Das erfindungsgemäße Gasbrennerrohr wird vorzugsweise als insbesondere geschlossener Ring ausgeführt, der vorzugsweise im Wesentlichen rechteckig gestaltet sein kann. Diese Ausführung wird bevorzugt, weil die Querschnitte der meisten Backöfen eine quadratische oder rechteckige Gestalt aufweisen. Alternativ dazu ist es auch möglich, Gasbrennerrohre als Ring auszuführen, der im Wesentlichen eine kreisförmige oder elliptische Gestalt aufweist.

Die Gasbrennereinrichtung weist im Gasaustrittsblech Löcher auf. Diese Löcher werden bevorzugt in Reihen auf dem Gasaustrittsblech angeordnet. In einer besonders bevorzugten Ausführung werden zwei Reihen parallel zueinander ausgeführt.

Die Löcher im Gasaustrittsblech weisen vordefinierte Abmessungen auf. Die Löcher weisen im Rahmen der Fertigungsgenauigkeit etwa gleiche Abmessungen auf. Die Löcher einer unteren Reihe weisen dabei einen kleineren Durchmesser auf, als die Löcher einer oberen Reihe. Die Löcher mit den kleineren Durchmessern tragen bei einer Zündung dazu bei, einen Flammenrundlauf zu gewährleisten. Außerdem stellen sie beim Erlöschen einer oberen Flamme eine schnelle Wiederentzündung der oberen Flamme sicher.

Die Löcher der unteren Reihe sind bevorzugt vertikal verschoben zu den Löchern der oberen Reihe angeordnet. Diese Anordnung wurde vorgenommen, um mit den kleineren Löchern eine Flammentzündung des aus den oberen Löchern austretenden Gases zu ermöglichen.

Für die Gasbrennereinrichtung ist eine zentrale Gaszufuhr vorgesehen. Durch diese Gaszufuhr wird das Gasbrennerrohr mit Gas versorgt. Die Gasbrennereinrichtung kann neben einer Zündvorrichtung eine Vorrichtung zur Temperaturkontrolle der Flamme sowie einen Gasaustrittssensor aufweisen. Der Gasaustrittssensor gibt insbesondere einen optischen und einen akustischen Alarm aus, falls ausströmendes Gas nicht verbrannt wird. Der kombinierte Alarm ist sehr vorteilhaft für den Einsatz in Küchen, die auch von Menschen mit einer Sinnesbehinderung wie schlechtem Sehen oder schlechtem Hören benutzt werden. Dieser Sensor kann auf Wunsch auch mit einer Funküberwachung zur Alarmmeldung ausgeführt werden. Dies ist dann wichtig, wenn der Benutzer nicht während der gesamten Garzeit in der Küche bleiben kann.

Das erfindungsgemäße Haushaltsgerät dient insbesondere als Backofen und weist wenigstens einen zu beheizenden Innenraum auf. Wenigstens eine Gasbrennereinrichtung ist zum Beheizen des wenigstens einen Innenraumes vorgesehen. Die bzw. wenigstens eine Gasbrennereinrichtung umfasst wenigstens ein Brennerrohr, wobei das Brennerrohr wenigstens ein Trägerprofil und wenigstens ein damit verbundenes Gasaustrittsblech aufweist. In dem Gasaustrittsblech sind Löcher zum Gasaustritt vorgesehen sind.

In bevorzugten Weiterbildungen ist die Gasbrennereinrichtung gemäß wenigstens einer zuvor beschriebenen Weiterbildung ausgebildet.

Anhand der folgenden Figuren wird eine besonders bevorzugte Ausführung der Erfindung beschrieben.

In den Figuren zeigen:
Fig. 1: einen Küchenherd mit geöffnetem Garraum,
Fig. 2: den geöffneten Garraum mit eingeschobener Gasbrennervorrichtung,
Fig. 3: eine eingebaute Gasbrennereinrichtung in Draufsicht, und
Fig. 4: eine eingebaute Gasbrennervorrichtung in Seitenansicht.

Figur 1 zeigt einen hier als Hherd 1 ausgeführtes Haushaltsgerät mit einem geöffneten Garrraum 2. Die Bodenfläche 3 des Garraums weist einen etwa rechteckigen Querschnitt auf. Unterhalb der Bodenfläche 3 befindet sich - in dieser Darstellung nicht sichtbar - eine erfindungsgemäße Gasbrennereinrichtung. Die Rückseite 4 des Garraums weist ein Umluftgebläse 5 auf. Auf der Oberseite sind hier vier separate gasbetriebene Kochfelder 16 vorgesehen. In anderen Ausführungsformen können auch Strahlungskochfelder oder Induktionskochfelder vorgesehen sein. An einer Bedienblende angeordnete Bedienknöpfe 17 dienen zur Einstellung der Kochfelder 16 und Einstellung der Temperatur im Garraum 2.

Figur 2 zeigt den Herd 1 stark schematisiert mit eingebauter Gasbrennereinrichtung 6 in einer Explosionszeichnung. Die Bodenfläche 3 des Garraums 2 wurde an der Frontseite 7 im Schnitt dargestellt. Deutlich zu erkennen ist eine Leitung 8 für die zentrale Gaszufuhr sowie das Brennerrohr 9. Das Brennerrohr 9 weist ein Trägerprofil 10 bzw. ein Grundprofil und ein Gasaustrittsblech 11 auf. In der Rückwand 12 des Garraums 2 ist ein Umluftgebläse 5 eingebaut, das erhitzte Luft aus dem Bereich des Gasbrennerrohres 11 in den Bereich des Garraums 2 als Umluft transportiert.

Das Gasaustrittsblech 11 weist Löcher 13 auf, die auch als Flammdüsen bezeichnet werden. Die Löcher 13 werden bevorzugt durch Stanzen hergestellt. Das Trägerprofil 10 ist mit wenigstens dem Gasaustrittblech 11 verbunden und hier insbesondere verschweißt. Diese Konstruktionsweise erleichtert eine Ausführung von Brennerrohren 9 auch mit komplexer Geometrie bei einfacher Fertigung.

Das Trägerprofil 10 wird in der besonders bevorzugten Ausführung als Hutschiene gefertigt, wobei das Gasaustrittsblech 11 als Flachblech ausgeführt wird. Die Kombination von Hutschiene und Flachblech ist auch für die Produktion des Brennrohres 9 von Vorteil, da es die Fixierung des Gasaustrittsblechs 11 am Trägerprofil 10 erheblich erleichtert. Das Gasaustrittsblech 11 und das Trägerprofil 10 werden bevorzugt durch Schweißen oder Bördeln gasdicht miteinander verbunden.

Figur 3 zeigt eine in einen Backofen 2 eingebaute Gasbrennereinrichtung 6 in einer Draufsicht im Schnitt. Das Brennerrohr 9 hat eine im Wesentlichen rechteckige Gestalt mit abgerundeten Ecken und ist als geschlossener Ring ausgeführt. Die Gaszufuhr erfolgt zentral über die Leitung 8. Die Darstellung zeigt deutlich, dass beispielsweise im Innenbereich 14 des Brennerrohres 9 ein weiteres Brennerrohr 9 platziert werden könnte. Diese Option könnte für einen Einsatz in Großküchen interessant sein, da dort auch die Geschwindigkeit im Vordergrund steht.

Figur 4 zeigt im linken Teil einen seitlichen Schnitt durch das Brennerrohr 9 und eine Vorderansicht auf das Gasaustrittsblech 11 im rechten Teil. Das Trägerprofil 10 ist als Hutprofil ausgeführt. Das Hutprofil weist am oberen und am unteren Rand Anlageflächen 15 auf. Die Anlageflächen 15 erlauben für den Schweißvorgang eine schnelle und einfache Fixierung des Gasaustrittsblechs 11 an oder auf dem Trägerprofil 10, z.B. mit einer Schraubzwinge. In der Seitenansicht sind das Trägerprofil 10 und das Gasaustrittsblech 11 voneinander getrennt dargestellt. Diese Darstellung wurde gewählt, um die Gestalt des Trägerprofils 10 und des Gasaustrittsblechs 11 definierter darstellen zu können.

Das Gasaustrittsblech 11 und das Trägerprofil 10 werden in unterschiedlichen Blechstärken ausgeführt. Dabei weist das Gasaustrittsblech 11 eine Dicke von 0,2 mm bis 1,0 mm auf. In der besonders bevorzugten Ausführung weist das Gasaustrittsblech 11 eine Dicke zwischen etwa 0,3 mm und etwa 0,7 mm auf.

Ein Vorteil ist, dass das Trägerprofil 10 zum Tragen etwas stabiler ausgelegt werden kann, während das Gasaustrittsblech 11 für einen homogenen Gasaustritt und ein homogenes Flammenbild optimiert werden kann. Während das Trägerprofil 10 einer kombinierten, überwiegend thermomechanischen Belastung ausgesetzt ist, liegt die Belastung des Gasaustrittsblechs 11 1 überwiegend auf der thermischen Komponente.

Auf dem Gasaustrittsblech 11 sind die Löcher 13 angeordnet. Die Löcher 13 werden bevorzugt in zwei Reihen auf dem Gasaustrittsblech 11 vorgesehen. In einer besonders bevorzugten Ausführung sind die Reihen parallel zueinander angeordnet. Die Löcher 13 haben vordefinierte gleiche Abmessungen. Die Löcher 13 werden bevorzugt kreisförmig ausgeführt und haben einen definierten Durchmesser, wobei die Löcher 13 einer unteren Reihe einen kleineren Radius aufweisen, als die Löcher 13 einer oberen Reihe.

Alternativ zur Darstellung in Figur 4 sind auch Gasaustrittsbleche mit drei und mehr Reihen mit Löchern ausführbar. Bei diesen Konstruktionen weist vorzugsweise - analog zu Figur 2 - die unterste Lochreihe die Löcher 13 mit dem kleinsten Durchmesser auf.

Die Löcher 13 der unteren Reihe sind hier vertikal verschoben zu den Löchern 13 der oberen Reihe angeordnet.

Die Löcher 13 mit den kleineren Radien in der unteren Reihe dienen erstens als Sicherungsreihe dazu, einen Flammenrundlauf beim Zünden zu gewährleisten. Zweitens dient die Reihe im Falle eines Erlöschens der oberen Flamme dazu, diese schnell wieder zu entzünden.

Die bereits oben beschriebene geringe Blechdicke des Gasaustrittsblechs 11 erweist sich in gekrümmten Abschnitten des Brennerrohres 9 als großer Vorteil. Infolge einer Umformung durch Biegen nehmen Löcher in dicken Blechen in den Krümmungen eine etwa elliptische Gestalt an. Die Ausprägung der elliptischen Gestalt ist abhängig von der Blechdicke und einem Krümmungsradius. Aufgrund der sehr geringen Blechdicken des Gasaustrittsblechs 11 ist der oben beschriebene Effekt hier kaum feststellbar.

Die Geometrie der Löcher 13 des Gasaustrittsblechs 11 spielt eine bedeutende Rolle für die örtliche Flammenbildung. Verändern die ursprünglich kreisförmigen Löcher 13 ihre Gestalt zu einer elliptischen Gestalt, so können gegebenenfalls dadurch eine ungleichmäßige Flamme und ein ungleichmäßiges Flammenbild entstehen. Ein definiertes Flammenbild ist unter anderem für eine gleichmäßige Beheizung und auch eine vollständige Verbrennung wichtig.

### Bezugszeichenliste:

- 1: Herd
- 2: Backofen
- 3: Bodenfläche
- 4: Rückseite
- 5: Umluftgebläse
- 6: Gasbrennereinrichtung
- 7: Frontseite
- 8: Leitung
- 9: Brennerrohr
- 10: Trägerprofil / Grundprofil
- 11: Gasaustrittsblech
- 12: Rückwand
- 13: Löcher, Flammdüsen
- 14: Innenbereich
- 15: Anlagefläche
- 16: Heizstelle
- 17: Bedienknopf

## Patentansprüche

1. Gasbrennereinrichtung (6) zum Beheizen eines Innenraumes eines Haushaltsgerätes, insbesondere eines Garraumes 2 eines Backofens bzw. Herdes(1) mit wenigstens einem Brennerrohr (9), wobei das Brennerrohr (9) wenigstens ein Trägerprofil und wenigstens ein damit verbundenes Gasaustrittsblech (11) umfasst, in welchem Löcher (13) zum Gasaustritt vorgesehen sind.

2. Gasbrennereinrichtung (6) für einen Backofen bzw. Herd (2) nach Anspruch 1, **dadurch gekennzeichnet, dass** die Löcher (13) gestanzt sind.

3. Gasbrennereinrichtung (6) nach einem der vorigen Ansprüche, **dadurch gekennzeichnet, dass** das Trägerprofil (10) mit dem wenigstens einen Gasaustrittsblech (11) gasdicht verbunden ist.

4. Gasbrennereinrichtung nach einem der vorigen Ansprüche, **dadurch gekennzeichnet, dass** das Trägerprofil (10) insbesondere als Hutschine ausgeführt ist, wobei das Gasaustrittsblech (11) bevorzugt als Flachblech ausgeführt ist.

5. Gasbrennereinrichtung (6) nach einem der vorigen Ansprüche, **dadurch gekennzeichnet, dass** das Gasaustrittsblech (11) und das Trägerprofil (10) unterschiedliche Blechstärken aufweisen.

6. Gasbrennereinrichtung (6) nach einem der vorigen Ansprüche, **dadurch gekennzeichnet, dass** das Gasaustrittsblech (11) eine Dicke von 0,2 mm bis 1,0 mm, insbesondere zwischen 0,3 mm und 0,7 mm aufweist.

7. Gasbrennereinrichtung (6) nach einem der vorigen Ansprüche, **dadurch gekennzeichnet, dass** das Gasbrennerrohr (9) als geschlossener Ring und vorzugsweise im Wesentlichen rechteckig ausgeführt ist.

8. Gasbrennereinrichtung (6) nach einem der vorigen Ansprüche, **dadurch gekennzeichnet, dass** die Löcher (13) insbesondere in zwei Reihen auf dem Gasaustrittsblech (11) angeordnet sind.

9. Gasbrennereinrichtung (6) nach einem der vorigen Ansprüche, **dadurch gekennzeichnet, dass** die Löcher (13) vordefinierte gleiche Abmessungen haben.

10. Gasbrennereinrichtung (6) nach einem der vorigen Ansprüche, **dadurch gekennzeichnet, dass** die Löcher (13) bevorzugt kreisförmig ausgeführt sind und jeweils einen definierten Durchmesser aufweisen, wobei die Löcher (13) einer unteren Reihe einen kleineren Radius aufweisen, als die Löcher einer oberen Reihe.

11. Gasbrennereinrichtung (6) nach einem der vorigen Ansprüche, **dadurch gekennzeichnet, dass** die Löcher (13) der unteren Reihe bevorzugt vertikal verschoben zu den Löchern (13) der oberen Reihe angeordnet sind.

12. Gasbrennereinrichtung (6) nach einem der vorigen Ansprüche, **dadurch gekennzeichnet, dass** eine zentrale Gaszufuhr (8) vorgesehen ist.

13. Haushaltsgerät und insbesondere Backofen bzw. Herd mit einem Garraum und mit wenigstens einer Gasbrennereinrichtung zum Beheizen des Garraumes nach wenigstens einem der vorigen Ansprüche.
